# EUROPÄISCHE PATENTSCHRIFT

(11) **EP 1 396 681 B1**
(45) Veröffentlichungstag und Bekanntmachung des Hinweises auf die Patenterteilung: **07.12.2005**
(21) Anmeldenummer: 02019917.0
(22) Anmeldetag: 04.09.2002
(51) Int. Cl.: F23N 1/02, F23N 5/00, F23N 5/12

(54) **Brennerkontroller und Einstellverfahren für einen Brennerkontroller**
Burner controller and method of setting a burner controller
Regulateur de brûleur et procédé pour ajuster un regulateur de brûleur

(43) Veröffentlichungstag der Anmeldung: 10.03.2004
(73) Patentinhaber: Siemens Schweiz AG, 8047 Zürich (CH)
(72) Erfinder: Lochschmied, Rainer, Dr., 76287 Rheinstetten (DE)
(74) Vertreter: Weise, Wolfgang

(56) Entgegenhaltungen:
- EP-A- 1 154 202
- EP-A- 1 186 831
- US-B1- 6 289 871

## Beschreibung

Die Erfindung bezieht sich auf einem Brennerkontroller gemäss dem Oberbegriff des Anspruchs 1. Ein Brennerkontroller sorgt unter anderem dafür, dass in einem Brenner das Verhältnis der Luftmenge zur Brennstoffmenge, Luftzahl oder Lambda genannt, im gesamten Leistungsbereich abgestimmt ist. In der Regel soll Lambda leicht über dem stöchiometrischen Wert 1 sein, zum Beispiel 1,3.

Vorteilhaft wird die Luftzahl geregelt, wozu es einen Sensor braucht, der den Verbrennungsprozess direkt oder indirekt beobachtet. Bekanntlich werden Durchflusssensoren in den Zufuhrkanälen, ein Gassensor im Abgaskanal, ein Temperatursensor an der Brennkammerwand, ein Strahlungssensor in der Brennkammer, oder aber eine Ionisationselektrode in der Flamme hierfür eingesetzt. Unter Umständen wird jedoch die Regelungsgenauigkeit wegen Änderungen der Flammenform und -größe, die auch bei konstanter Brennerleistung auftreten können, beeinträchtigt.

Insbesondere Ionisationselektroden sind für solche Flammenänderungen empfindlich. Durch speziellen Elektrodegestaltungen hat man versucht, das Problem zu lösen. In 1983 wurde mit JP-A-58 099614 eine spiralförmige Überwachungselektrode veröffentlicht. DE-C-195 02 900 zeigte in 1996 verschiedene Elektrodeformen, die zudem der Luftzahlregelung gewidmet sind.

Neulich ist aus EP-A-1'154'202 ein Brennerkontroller gemäss dem Oberbegriff des Anspruchs 1 bekannt. Als Verbrennungssensor wird ebenso eine Ionisationselektrode benutzt. Das lonisationssignal wird mit seinem Sollwert verglichen, der einem bei der momentanen Leistung erwünschten lonisationssignal entspricht. Zur Festlegung einer Sollwertkurve ist während einem Einstellverfahren ein; über das ganze Leistungsbereich erwünschtes Verhalten des Ionisationssignals festgestellt und im Brennerkontroller gespeichert worden. In der Absicht das Ionisationssignal auf seinen Sollwert abzuregeln, stellt der Brennerkontroller ein Stellglied, zum Beispiel ein modulierendes Ventil im Gaszufuhrkanal.

Dieser Brennerkontroller ermöglicht eine genaue Luftzahlregelung, welche insbesondere schnell auf dynamische Änderungen reagieren kann. In gewissen Brenneranlagen jedoch, die meist mit einem atmosphärischen Brenner ausgestattet sind, wird die Regelungsgenauigkeit durch das obengenannte Problem von Änderungen der Flammenform und -größe beeinträchtigt.

Die unter Art. 54(3) EPÜ als Stand der Technik zu berückziehende EP 1 293 727 A beschreibt einige Methoden, um einen solchen Brennerkontroller zu kalibrieren. Die Kalibrierung bewirkt, dass der Brennerkontroller die Sollwertkurve des Ionisationssignals an etwaig geänderte Umstände, wie an eine unerhoffte Verschmutzung oder Verbiegung der Ionisationselektrode, anpasst. Fakultativ weist die Anpassung der Sollwertkurve eine über den Leistungsbereich sich verändernde Größe auf, welche Größe durch den Brennerkontroller als Funktion von Messergebnissen bestimmt wird. Die dazu benötigten Funktionskonstanten sind vorab in einem Einstellverfahren ermittelt und im Brennerkontroller gespeichert worden. Somit entsteht die Sollwertkurve des lonisationssignals neu.

Obwohl die Kalibrierung die obengenannten Genauigkeitsbeeinträchtigungen in regelmäßigen Abständen korrigiert kann sie dies nicht ständig tun.

Der Erfindung liegt die Aufgabe zugrunde, einen Brennerkontroller vorzuschlagen, welche eine zuverlässige und genaue Regelung der Luftzahl ermöglicht. Die genannte Aufgabe wird erfindungsgemäß durch die Merkmale des Anspruchs 1 gelöst.

Es hat sich herausgestellt, dass der momentane Energieinhalt des Brennstoffgemisches die eingangsgenannten Genauigkeitsbeeinträchtigungen maßgebend bestimmt, obwohl auch andere Umstände eine Rolle spielen dürfen. Vermutlich verändern sich mit dem Energieinhalt die Strömungsverhältnisse.

Der Brennerkontroller ermittelt erfindungsgemäß zuerst den momentanen Brennstoffenergieinhalt. Zum Beispiel erfolgt dies mit Hilfe eines zusätzlichen Sensors. In einer vorteilhaften Ausführung der Erfindung wird jedoch ein Maß für die momentane Stellgliedstellung benutzt, die dem Brennerkontroller bequemlich sowieso schon als eine Regelgröße bekannt ist. Aus einem Vergleich mit vorab gespeicherten Stellgliedstellungen für unterschiedliche Brennstoffenergieinhalte resultiert dann annäherungsweise der momentane Energieinhalt. Übrigens sind diese gespeicherten Stellgliedstellungen für den betroffenen Brennertyp oder die betroffene Brenneranlage einmal in einem Einstellverfahren ermittelt worden, wie es EP-A-1'154'202 schon zeigt, und zwar so, dass bei den unterschiedlichen Brennstoffenergieinhalten jeweils die erwünschte Luftzahl entstand.

Diese Ermittlung des momentanen Brennstoffenergieinhaltes ausgehend von der momentanen Stellgliedstellung hat sich als weitgehend unabhängig von sich häufig ändernden Bedingungen, wie Leistung, Luftdruck und Luftfeuchte, erwiesen.

Kennt der Brennerkontroller ungefähr den momentanen Brennstoffenergieinhalt, so bestimmt er erfindungsgemäß zunächst den dann zutreffenden Sollwert für das Signal des Verbrennungssensors. Dies kann auf verschiedene Art und Weise erfolgen. Beispielsweise passt der Brennerkontroller iterativ den Sollwert in kleinen, vordefinierten Schritten an, bis ein zusätzlicher Verbrennungssensor wieder die optimale Luftzahl feststellt. In einer vorteilhaften Ausführung der Erfindung jedoch sind Daten über erwünschte Signale des Verbrennungssensors bei unterschiedlichen Brennstoffenergieinhalten im Voraus erfasst und im Brennerkontroller gespeichert worden. Im Normalbetrieb verarbeitet der Brennerkontroller diese Daten beispielsweise dadurch, dass er laufend diese erwünschten Signale, dem ermittelten momentanen Brennstoffenergieinhalt entsprechend gewichtet aufaddiert. Das Ergebnis ist der Sollwert für das Signal des Verbrennungssensors.

Somit wird eine hohe Regelungsgenauigkeit beibehalten, auch wenn sich bei konstanter Leistung die Flammenform und -größe verändern. Obwohl einige der anfangs genannten Typen von Verbrennungssensoren eingesetzt werden können, sieht eine vorteilhafte Ausführung der Erfindung die Verbindung mit einer Ionisationselektrode vor. Wie oben beschrieben wurde, ist man seit langem durch speziellen Elektrodegestaltungen das Problem entgegengekommen. Großen Anklang haben diese Spezialelektroden noch nicht gefunden. Daher geht die vorliegende Erfindung einen neuen Weg, der den Einsatz von eher üblichen Ionisationselektroden ermöglicht.

Die Erfindung betrifft auch ein Einstellverfahren für einen solchen Brennerkontroller, in dem man einen Brenner mit einem Verbrennungssensor, einem Stellglied, einem Brennerkontroller und mit einem Testsensor zur Feststellung der Qualität der Verbrennung ausstattet. Beim Brennerbetrieb mit zwei oder mehr Brennstoffarten ermittelt man die erwünschten Signalwerte des Verbrennungssensors bei den jeweiligen Brennstoffenergieinhalten. Diese Daten werden dann in einen Brennerkontroller gespeichert. In einer vorteilhaften Ausführung der Erfindung wird das erfindungsgemäße Verfahren bei unterschiedlichen Werten der nicht vom Stellglied beeinflussten Zufuhr durchgeführt. Diese Luft- oder Brennstoffzufuhr bildet im Normalbetrieb ein genaues Maß für die Brennerleistung. Somit können für eine oder mehr Brennstoffarten einige von der Leistung abhängigen Verhalten des Verbrennungssensors in einem Brennerkontroller gespeichert werden.
Figur 1 zeigt ein Blockschaltbild eines lonisationsauswerters in einem Brennerkontroller gemäss der Erfindung und
Figur 2 zeigt ein Blockschaltbild eines Brennerkontrollers gemäss der Erfindung,

Figur 1 zeigt schematisch das Funktionsprinzip eines lonisationsauswerters 14 in einem Brennerkontroller gemäss der Erfindung. In einer Ersatzschaltung ist eine Flamme 1 durch eine Diode 1 a und einen Widerstand 1 b dargestellt. Über L und N ist eine Wechselspannung von beispielsweise 230V angelegt. Wenn eine Flamme 1 vorhanden ist, fließt wegen der Flammendiode 1 a durch einen Blockkondensator 3 in der positiven Halbwelle ein größerer Strom als in der negativen Halbwelle. Dadurch bildet sich zwischen L und einem zum Zweck des Berührschutzes angebrachten Widerstandes 2 eine positive Gleichspannung U_{B} am Blockkondensator 3 aus.

Durch einen Entkopplungswiderstand 4 fließt daher ein Gleichstrom von N zum Blockkondensator 3. Die Höhe des Gleichstromes hängt dabei von U_{B} und damit direkt vom Flammenwiderstand 1 b ab. Der Flammenwiderstand 1 b beeinflusst ebenfalls den Wechselstrom durch den Entkoppelwiderstand 4, allerdings in unterschiedlichem Maß gegenüber dem Gleichstrom. Durch den Widerstand 4 fließt somit ein Gleichstrom und ein Wechselstrom wie oben beschrieben.

Dem Widerstand 4 sind nun ein Hochpass 5 und ein Tiefpass 6 nachgeschaltet. Durch den Hochpass 5 wird der Wechselstrom ausgefiltert und der Gleichspannungsanteil abgeblockt. Durch den Tiefpass 6 wird der vom Flammenwiderstand 1 b abhängige Gleichspannungsanteil ausgefiltert und der Wechselstrom im wesentlichen abgeblockt. In einem Verstärker 7 wird der aus dem Hochpass 5 fließende Wechselstrom verstärkt und eine Referenzspannung U_{Ref} zuaddiert. In einem Verstärker 8 wird der aus dem Hochpass 6 fließende Gleichstrom mit eventuell geringen Wechselstromanteilen verstärkt und die Referenzspannung U_{Ref} zuaddiert.

Die Referenzspannung U_{Ref} kann beliebig, zum Beispiel U_{Ref} = 0 gewählt werden, sie wird jedoch vorzugsweise so gewählt, dass die Verstärker und Komparatoren nur eine Versorgung benötigen.

An einem Komparator 9 werden die aus dem Verstärker 7 austretende Wechselspannung und die aus dem Verstärker 8 austretende Gleichspannung miteinander verglichen und ein pulsweitenmoduliertes (PWM) Signal erzeugt. Ändert sich die Amplitude der Netzspannung, so ändern sich Wechselspannung und Gleichspannung im gleichen Verhältnis, das PWM-Signal ändert sich nicht. Der Signalhub des PWM-Signals kann mittels der Verstärker 7 und 8 in einem weiten Bereich zwischen τ = 0 und τ = 50% Tastverhältnis eingestellt werden.

Der Gleichspannungsanteil U= wird in einem Komparator 10 mit der Referenzspannung U_{Ref} verglichen. Ist eine Flamme vorhanden, ist der Gleichspannungsanteil größer als die Referenzspannung (U= > U_{Ref}) und der Komparatorausgang des Komparators 10 schaltet auf 0. Ist keine Flamme vorhanden, so ist der Gleichspannungsanteil ungefähr gleich der Referenzspannung (U= ≈ U_{Ref}). Wegen dem, dem Gleichspannungsanteil überlagerten, geringen Wechselspannungsanteil, den der Tiefpass 6 nicht ausfiltert, unterschreitet der Gleichspannungsanteil kurzzeitig die Referenzspannung und am Komparatorausgang des Komparators 10 erscheinen Impulse. Diese Impulse werden auf ein nachtriggerbares Monoflop 11 gegeben.

Das Monoflop 11 wird so getriggert, dass die aus dem Komparator 10 ausgegebene Impulsfolge schneller kommt als die Impulsdauer des Monoflops ist. Dadurch erscheint, wenn keine Flamme vorhanden ist, am Ausgang des Monoflops konstant eine 1. Ist eine Flamme vorhanden, so wird das Monoflop nicht getriggert und am Ausgang erscheint permanent eine 0. Das nachtriggerbare Monoflop 11 bildet somit einen "missing pulse detector", welcher das dynamische Ein-/Aus-Signal in ein statisches Ein-/Aus-Signal umwandelt.

Beide Signale, das PWM-Signal und das Flammensignal können nun separat weiterverarbeitet werden oder aber mittels eines Oder-Gliedes 12 verknüpft werden. Als Ausgang des Oder-Gliedes 12 zeigt sich bei vorhandener Flamme ein PWM-Signal, dessen Tastverhältnis ein Maß für den Flammenwiderstand 1b ist. Das PWM-Signal bildet ein lonisationssignal 13, das einem in Figur 2 gezeigten Regler 26 zugeführt wird. Ist keine Flamme vorhanden, ist der Ausgang des Oder-Gliedes 12 permanent auf 1. Das lonisationssignal 13 kann über einen nicht dargestellten Optokoppler übertragen werden, um eine Schutztrennung zwischen der Netzseite und der Schutzkleinspannungsseite zu erreichen.

Figur 2 zeigt schematisch ein Blockschaltbild eines Brennerkontrollers 15 gemäss der Erfindung, welche weitgehend als Programmteil zum Ablauf in einem Mikroprozessor gestaltet werden kann.

Der Brenneranlage wird eine Leistungsanforderung 22 gestellt, die eine gewisse Luftzufuhr entspricht. Während dem Brennerbetrieb ist die Luftzufuhr ein Maß für die Brennerleistung. Um diese Luftzufuhr genau zu erbringen, messt ein nicht-dargestellter Regelkreis mit einem Differenzdrucksensor über einem Luftwiderstand im Abgaskanal der Brenneranlage den Luftvolumenstrom. Aufgrund eines resultierenden Differenzdrucksignals 20 stellt der Regelkreis die Motordrehzahl eines Luftgebläses 19. Weil das Differenzdrucksignal 20 ein genaues Maß für die momentane Luftzufuhr bildet, wird es zudem als Eingabeparameter für die Luftzahlregelung verwendet. Man hätte auch eine gesteuerte Drehzahl des Gebläsemotors, eine gemessene Ventilstellung, oder eine sonstige Regelgröße wählen können. Schließlich wird die Zufuhr eines Brenngases zum Brenner an der momentanen Luftzufuhr so angepasst, dass die Luftzahl stimmt. Dazu erzeugt der Brennerkontroller 15 ein Stellsignal 18, das auf direkte oder indirekte Weise, zum Beispiel über einen Motor, ein Gasventil 17 stellt. Üblich ist im Gaszufuhrkanal noch ein mechanischer Druckregler vorhanden.

Das Differenzdrucksignal 20 wird über ein Filter 21 zu einer Steuereinheit 23 geführt.

Dort sind Kenndaten gespeichert, welche die Kennlinien zweier Steuersignale 24 und 25 festlegen, für ein mageres, beziehungsweise ein fettes Gas. Ein Regler 26 gewichtet und addiert die beide Steuersignale und ermittelt so das Stellsignal 18. Diese Verarbeitung der Steuersignale hängt vom lonisationssignal 13 ab, das mit seinem der erwünschten Luftzahl möglichst entsprechenden Sollwert verglichen wird.

Das Ionisationssignal 13 einer in der Flamme 1 steckenden Ionisationselektrode 16 ist durch den lonisationsauswerter 14 erzeugt worden. Es wird vom Regler 26 zuerst mittels eines Tiefpassfilters 27 geglättet, um Störimpulse und Flackern zu unterdrücken. Eine Vergleichseinheit 28 subtrahiert dann ein durch eine Korrektureinheit 29 verzögertes Sollwertsignal 30. Im nächsten Schritt erzeugen ein nachgeschalteter Proportionalregler 31 und eine parallele Integriereinheit 32 einen internen Regelwert x für die Gewichtung der beiden Steuersignale 24 und 25. Über das Stellsignal 18 bewirkt der interne Regelwert x, dass die Differenz zwischen lonisationssignal 13 und seinem Sollwertsignal 30 auf Null hin abgeregelt wird.

In einem stabilen, eingeschwungenen Zustand stellt der Regelwert x zudem ein gutes Maß für den Energieinhalt des momentan eingespeisten Gases da, der von seiner Zusammenstellung und Druck abhängt, wobei das magere und das fette Gas der beiden Steuersignale 24 und 25 die Referenz bilden. Für dieselben Referenzgase sind in der Steuereinheit 23 Daten über die erwünschten lonisationssignale gespeichert, ebenso in der Gestalt zweier Kennlinien als Funktion des Differenzdrucksignals 20. Anhand von diesen Daten erzeugt die Steuereinheit 23 beim vorliegenden Differenzdruck zwei Referenzsignale, aus denen das Sollwertsignal 30 entsteht. Damit das Sollwertsignal 30 dem momentan eingespeisten Gastyp entspricht, werden die Referenzsignale durch ein proportionales Maß für dessen Energieinhalt, nämlich der Regelwert x, gewichtet und aufaddiert. Äquivalent kann man die beide Referenzsignale zuerst durch je eine Vergleichseinheit 28 vom lonisationssignal 13 subtrahieren, und erst dann durch den Regelwert x gewichten und aufaddieren. Hier wird der Sollwert in der komplexen Gestalt zweier Referenzsignale und eines Gewichtungsfaktors dem Vergleich mit dem lonisationssignal 13 angeboten. Weitere Alternativen sind möglich.

Die Luftzahlregelung enthält zwei Rückkopplungen und muss deswegen durch angemessene Wahl der Einstellungen des Proportionalreglers 31 und der integriereinheit 32 eine dynamische Bedämpfung aufweisen, damit ein schwingungsfreudiges Verhalten vermieden wird.

Der Regelwert x wird zudem einer Kalibriereinheit 36 zugeführt. Die Kalibriereinheit 36 umfasst eine Uhr, die in regelmäßiger Periode Kalibrierungen auslöst. Wann es wieder so weit ist, bringt die Kalibriereinheit 36 zuerst die Leistungsanförderung 22 und somit den Eingabeparameter der Luftzahlregelung auf feste, vorgegebene Werte. Dann erhöht sie in einem ersten Schritt das Sollwertsignal 30, um das System in ein empfindliches Arbeitsgebiet leicht näher am stochastischen Verbrennungspunkt mit der Luftzahl gleich 1 zu bringen. Danach erfasst die Kalibriereinheit 36 den Wert x1 des eingeschwungenen Regelwertes x.

In einem zweiten, vorgegebenen Schritt erhöht die Kalibriereinheit 36 das Sollwertsignal 30 nochmals. Folglich regelt der Regler 26 das Stellsignal 18 durch Reduzieren des Regelwertes x auf einem noch etwas fetteren Verbrennung aus. Nach beispielsweise 16 Sekunden, wenn der Regelwert x wieder eingeschwungen ist, wird sein neuer Wert x2 erfasst. Die Kalibriereinheit 36 berechnet jedoch auch einen Erwartungswert 40 für den neuen Wert x2, und zwar aus einer Polynomentwicklung dritter Ordnung des Wertes x1, deren Konstanten in einem Einstellverfahren für den Brennertyp ermittelt und als Kenndaten im Brennerkontroller gespeichert wurden. Der Erwartungswert 40 wird vom tatsächlich erfassten Wert x2 subtrahiert. Eine etwaige Differenz ist ein Indiz dafür, dass die Luftzahl im Normalbetrieb nicht ihren erwünschten Wert hatte und die Verbrennung zu mager oder zu fett war.

Sollte die so bestimmte Differenz gewisse Schwellwerte überschreiten, so wird die Kalibriereinheit 36 einen Notbetrieb anzeigen, oder sogar den Brennerbetrieb abschalten. Die Kalibriereinheit 36 mittelt zudem durch eine exponentielle Gewichtung den Differenzwert mit dem Mittelwert der Differenzwerte aus den früheren Kalibrierungen, und zwar so dass die jüngere schwerer mitwiegen als die ältere. Überschreitet der neu entstandene Mittelwert einen tiefen Schwellwert, dann passt die Kalibriereinheit 36 die Erzeugung der Referenzsignale in der Steuereinheit 23 an, in dem sie bei den beiden Kennlinien über dem ganzen Differenzdruckbereich je einen kleinen Wert aufaddiert oder aber subtrahiert. Im Ergebnis verschiebt sich die höhere Kennlinie mehr als die tiefere nach oben, beziehungsweise nach unten. Nachher soll die Verbrennung im Normalbetrieb ein wenig fetter, beziehungsweise magerer gestaltet sein. Durch Wiederholte Kalibrierung wird sich die Luftzahl im Normalbetrieb iterativ auf ihren erwünschten Wert hin bewegen.

## Patentansprüche

1. Brennerkontroller (15), der das Signal eines Verbrennungssensors auswertet und ein Stellglied für die Brennstoffzufuhr oder für die Luftzufuhr durch Vergleich des Signals mit seinem Sollwert stellt,
wobei der Brennerkontroller den Sollwert anhand von einem Maß für die momentane Brennerleistung bestimmt,
**dadurch gekennzeichnet, dass**
der Brennerkontroller (15) den Sollwert zumindest auch anhand von einem Maß für den momentanen Brennstoffenergieinhalt bestimmt.

2. Brennerkontroller nach Anspruch 1,
**dadurch gekennzeichnet, dass**
der Brennerkontroller (15) den Sollwert zumindest auch durch Verarbeitung von Daten über erwünschte Signale des Verbrennungssensors bei unterschiedlichen Brennstoffenergieinhalten anhand vom Maß für den momentanen Brennstoffenergieinhalt bestimmt.

3. Brennerkontroller nach einem der vorgehenden Ansprüche,
**dadurch gekennzeichnet, dass**
der Brennerkontroller (15) das Maß für den momentanen Brennstoffenergieinhalt aus einem Maß für die momentane Stellgliedstellung und aus Daten über erwünschte Stellgliedstellungen bei unterschiedlichen Brennstoffenergieinhalten herleitet.

4. Brennerkontroller nach einem der vorgehenden Ansprüche,
**dadurch gekennzeichnet, dass**
der Verbrennungssensor eine in der Flamme steckende Ionisationselektrode (16) ist.

5. Einstellverfahren für einen Brennerkontroller nach Anspruch 2,
**dadurch gekennzeichnet, dass**
man einen Brenner mit einem Verbrennungssensor, einem Stellglied, einem Brennerkontroller (15) und mit einem Testsensor zur Feststellung der Qualität der Verbrennung ausstattet,
man den Brenner mit einem ersten Brennstoff mit gewissem Energieinhalt je mit unterschiedlichen Stellgliedständen betreibt, wobei man mit Hilfe von den Testsensorergebnissen einen erwünschten Signalwert des Verbrennungssensors erhält und darüber Daten feststellt,
man den Brenner mit einem zweiten Brennstoff mit einem unterschiedlichen Energieinhalt je mit unterschiedlichen Stellgliedständen betreibt, wobei man mit Hilfe von den Testsensorergebnissen einen erwünschten Signalwert des Verbrennungssensors erhält und darüber Daten feststellt und
man die festgestellten Daten in einem Brennerkontroller (15) speichert.

6. Einstellverfahren nach Anspruch 5,
**dadurch gekennzeichnet, dass**
man die Brennerbetriebe zumindest teilweise bei unterschiedlichen Werten der nicht vom Stellglied beeinflussten Zufuhr wiederholt.

7. Einstellverfahren nach einem der Ansprüche 5 und 6,
**dadurch gekennzeichnet, dass**
der spezifische Energieinhalt eines Brennstoffs mindestens 7 % höher als der eines anderen Brennstoffs ist.

8. Einstellverfahren nach einem der Ansprüche 5, 6 und 7,
**dadurch gekennzeichnet, dass**
man die Brennerbetriebe zumindest teilweise so ausführt, dass man mit Hilfe von den Testsensorergebnissen auch einen erwünschten Stellungswert des Stellgliedes erhält und darüber Daten feststellt.

## Claims

1. Burner monitor (15), which evaluates the signal from a combustion sensor and sets a control element for the fuel supply or for the air supply by comparison of the signal with its nominal value,
with the burner monitor determining the nominal value on the basis of a measure of the instantaneous burner power,
**characterized in that**
the burner monitor (15) determines the nominal value at least additionally on the basis of a measure of the instantaneous fuel energy content.

2. Burner monitor according to Claim 1,
**characterized in that**
the burner monitor (15) determines the nominal value at least additionally by processing of data via desired signals from the combustion sensor for different fuel energy contents on the basis of the measure for the instantaneous fuel energy content.

3. Burner monitor according to one of the preceding claims,
**characterized in that**
the burner monitor (15) derives the measure for the instantaneous fuel energy content from a measure for the instantaneous control element setting and from data relating to desired control element settings for different fuel energy contents.

4. Burner monitor according to one of the preceding claims,
**characterized in that**
the combustion sensor is an ionization electrode (16) which is immersed in the flame.

5. Adjustment method for a burner monitor according to Claim 2,
**characterized in that**
a burner is equipped with a combustion sensor, a control element, a burner monitor (15) and with a test sensor for detection of the quality of the combustion,
the burner is operated with a first fuel with a specific energy content in each case with different control element states, with the test sensor results being used to obtain a desired signal value from the combustion sensor, and detecting data relating to this,
the burner is operated with a second fuel with a different energy content in each case with different control element states, with the test sensor results being used to obtain a desired signal value from the combustion sensor, detecting data relating to this, and the detected data being stored in a burner monitor (15).

6. Adjustment method according to Claim 5,
**characterized in that**
at least some of the burner operations are repeated with different values by the supply which is not influenced by the control element.

7. Adjustment method according to one of Claims 5 and 6,
**characterized in that**
the specific energy content of one fuel is at least 7% higher than that of a different fuel.

8. Adjustment method according to one of Claims 5, 6 and 7,
**characterized in that**
at least some of the burner operations are carried out such that the test sensor results are also used to obtain a desired setting value of the control element, and to record data relating to this.

## Revendications

1. Régulateur de brûleur (15) qui évalue le signal d'un capteur de combustion et règle un organe de réglage pour l'apport de combustible ou pour l'apport d'air par comparaison du signal avec sa valeur de consigne, le régulateur de brûleur déterminant la valeur de consigne à l'aide d'une mesure pour la puissance momentanée du brûleur,
**caractérisé en ce que**
le régulateur de brûleur (15) détermine la valeur de consigne au moins également à l'aide d'une mesure pour le contenu énergétique momentané du combustible.

2. Régulateur de brûleur selon la revendication 1,
**caractérisé en ce que**
le régulateur de brûleur (15) détermine la valeur de consigne au moins également par traitement de données sur des signaux souhaités du capteur de combustion pour différents contenus énergétiques du combustible à l'aide de la mesure pour le contenu énergétique momentané du combustible.

3. Régulateur de brûleur selon l'une des revendications précédentes,
**caractérisé en ce que**
le régulateur de brûleur (15) dérive la mesure pour le contenu énergétique momentané du combustible d'une mesure pour la position momentanée de l'organe de réglage et de données sur des positions souhaitées de l'organe de réglage pour différents contenus énergétiques du combustible.

4. Régulateur de brûleur selon l'une des revendications précédentes,
**caractérisé en ce que**
le capteur de combustion est une électrode d'ionisation (16) située dans la flamme.

5. Procédé d'ajustage pour un régulateur de brûleur selon la revendication 2,
**caractérisé en ce que**
l'on équipe un brûleur d'un capteur de combustion, d'un organe de réglage, d'un régulateur de brûleur (15) et d'un capteur de test pour constater la qualité de la combustion,
l'on fait fonctionner le brûleur avec un premier combustible avec un certain contenu énergétique, respectivement avec différentes positions de l'organe de réglage tout en obtenant, à l'aide des résultats du capteur de test, une valeur de signal du capteur de combustion souhaitée et en constatant des données sur cela,
l'on fait fonctionner le brûleur avec un deuxième combustible avec un contenu énergétique différent, respectivement avec différentes positions de l'organe de réglage tout en obtenant, à l'aide des résultats du capteur de test, une valeur de signal du capteur de combustion souhaitée et en constatant des données sur cela et
l'on met les données constatées en mémoire dans un régulateur de brûleur (15).

6. Procédé d'ajustage selon la revendication 5,
**caractérisé en ce que**
l'on répète les modes de fonctionnements du brûleur au moins partiellement à différentes valeurs de l'apport non influencé par l'organe de réglage.

7. Procédé d'ajustage selon l'une des revendications 5 et 6,
**caractérisé en ce que**
le contenu énergétique spécifique d'un combustible est d'au moins 7 % supérieur à celui d'un autre combustible.

8. Procédé d'ajustage selon l'une des revendications 5, 6 et 7,
**caractérisé en ce que**
l'on exécute les modes de fonctionnement du brûleur au moins partiellement de manière telle que l'on obtient également, à l'aide des résultats du capteur de test, une valeur de réglage souhaitée de l'organe de réglage et constate des données sur cela.
